# EUROPÄISCHE PATENTSCHRIFT

(11) **EP 1 455 135 B1**
(45) Veröffentlichungstag und Bekanntmachung des Hinweises auf die Patenterteilung: **18.01.2006**
(21) Anmeldenummer: 03004737.7
(22) Anmeldetag: 04.03.2003
(51) Int. Cl.: F21V 21/04, F21V 21/30, F21S 8/02

(54) **Einbauleuchte für den Einbau in eine abgehängte Decke oder dergleichen**
Build-in lamp for mounting in a false ceiling or the like
Luminaire encastré pour encastrer dans un faux plafond ou similaire

(43) Veröffentlichungstag der Anmeldung: 08.09.2004
(73) Patentinhaber: BÄ*RO GmbH & Co. KG, 42799 Leichlingen (DE)
(72) Erfinder: Kretzer, Thorsten, 51381 Leverkusen (DE)
(74) Vertreter: Paul, Dieter-Alfred

(56) Entgegenhaltungen:
- EP-A- 0 660 036
- EP-A- 1 063 467
- DE-A- 19 954 735
- FR-A- 2 653 858
- FR-A- 2 669 098
- US-A1- 2003 095 413

## Beschreibung

Die vorliegende Erfindung betrifft eine Einbauleuchte für den Einbau in eine abgehängte Decke oder dergleichen nach dem Oberbegriff von Anspruch 1.

Einbauleuchten dieser Art zum Einbau in eine abgehängte Decke, dünne Wand oder dergleichen sind in unterschiedlichen Ausgestaltungen bekannt. Sie besitzen einen Leuchtenkörper, der in eine Deckenöffnung von seinem rückseitigen Ende her eingeschoben werden kann. Dabei ist an der Lichtaustrittsöffnung des Leuchtenkörpers eine Verblendung vorgesehen, die über den äußeren Rand des Leuchtenkörpers vorsteht, so daß die Deckenöffnung verdeckt wird, und die außerdem auch einen Axialanschlag für die Leuchte beim Einbau bildet.

Die Fixierung der bekannten Einbauleuchten an der Decke erfolgt üblicherweise durch mehrere Doppelschenkelfedern, die entlang des Umfangs des Leuchtenkörpers angebracht sind und im montierten Zustand der Einbauleuchte die Dekke, in welcher sie montiert ist, unter elastischer Verformung hintergreifen und die Verblendung gegen die Dekkenvorderseite ziehen.

Eine Einbauleuchte der eingangs genannten Art ist aus der FR-A-2 669 098 bekannt. Diese Einbauleuchte besitzt einen Leuchtenkörper, der in eine Öffnung einer Decke einsetzbar und durch Halteelemente an der Decke fixierbar ist, wobei der Leuchtenkörper eine Lichtaustrittsöffnung definiert, eine Lampenfassung für ein Leuchtmittel trägt und um die Lichtaustrittsöffnung herum eine nach außen abragende Verblendung aufweist. Dabei wird der Leuchtenkörper von einem die Verblendung aufweisenden und die Halteelemente tragenden Montagering und weiterhin einer die Lampenfassung tragenden Lichteinheit gebildet. Der Montagering und die Lichteinheit sind über einen Federring mit mehreren Federzungen, der einen Rand des Montagerings umgreift, klemmend miteinander verbunden, so daß der Montagering und die Lichteinheit ohne Werkzeuge montiert und demontiert werden können.

Eine weitere Einbauleuchte aus dem Stand der Technik wird in der DE 199 54 735 offenbart. Darin wird die Befestigung einer Leuchte an einer abgehängten Decke an einem fest in der Decke eingebauten Montagering mittels eines zusätzlichen Ringes vorgeschlagen, der in den Montagering eingeklemmt wird und an dem sich die Leuchte abstützt, wobei die Klemmhalterung durch die Federwirkung zweier Bleche in radialer Richtung realisiert wird, durch die ein Noppen in jeweils eine Aussparung des zusätzlichen Ringes gedrückt wird.

Es wird zum Teil als nachteilig angesehen, daß sich die bekannten Einbauleuchten nur mit Aufwand umrüsten lassen. Wenn beispielsweise anstelle einer Einbauleuchte mit einem stehenden Leuchtmittel eine Einbauleuchte mit einem liegenden Leuchtmittel gewünscht wird, ist es erforderlich, die gesamte Einbauleuchte auszubauen.

Aufgabe der vorliegenden Erfindung ist es daher, eine Einbauleuchte der eingangs genannten Art so auszugestalten, daß sie einfach umgerüstet werden kann.

Diese Aufgabe ist erfindungsgemäß durch die kennzeichnenden Merkmale von Anspruch 1 gelöst.

Der Erfindung liegt damit die Überlegung zugrunde, die funktionellen Einheiten des Leuchtenkörpers in der Weise miteinander zu verbinden, daß der Montagering und die Lichteinheit auch bei montierter Einbauleuchte voneinander gelöst werden können. So kann die Lichteinheit im Falle eines Defekts oder für den Fall, daß anstelle eines stehenden Leuchtmittels ein liegendes Leuchtmittel gewünscht wird, ausgetauscht werden, ohne daß der Montagering entfernt zu werden braucht oder auch ein neuer Montagering in der jeweils gewünschten Farbe zu Verfügung stehen müßte, da dieser beibehalten werden kann. Schließlich können auch die Montageringe separat ausgewechselt werden, wenn sie durch Kratzer beschädigt sind oder eine andere Farbgebung gewünscht ist. Damit ist die erfindungsgemäße Einbauleuchte aufgrund ihres modulartigen Aufbaus sehr flexibel in der Gestaltung und kann auf einfache Weise umgerüstet werden

Alternativ ist es natürlich auch möglich, die Ansatzelemente an dem Montagering und die Ausnehmungen sowie Federelemente an der Lichteinheit vorzusehen.

In weiterer Ausgestaltung dieser Ausführungsform kann vorgesehen sein, daß die Ansatzelemente als Gelenkbolzen ausgebildet sind, die eine Schwenkachse definieren, um welche die Lichteinheit gegenüber dem Montagering in den Ausnehmungen des Montagerings verschwenkbar ist. Diese Ausgestaltung ermöglicht es dem Benutzer, die Lichteinheit gezielt durch Verdrehung des Montagerings in der Deckenöffnung und Verschwenkung der Lichteinheit gegenüber dem Montagering auszurichten. Dabei sollte die Klemmkraft der Federelemente so gewählt sein, daß sich die Lichteinheit bequem verstellen läßt, jedoch eine selbständige Verstellung verhindert wird.

In weiterer Ausgestaltung der Erfindung ist ein Filterhalterring vorgesehen, welcher in den Montagering einschiebbar von dessen Vorderseite her ist und an der Lichteinheit mittels eines Klemmechanismus lösbar fixiert werden kann. Zweckmäßigerweise ist dabei der Klemmechanismus in gleicher Weise ausgebildet wie der Klemmechanismus, über welchen der Montagering an der Lichteinheit fixiert ist. Konkret kann beispielsweise der Filterhalterring den Ansatzelementen der Lichteinheit entsprechende Ausnehmungen und Federelemente aufweisen, um die Ansatzelemente der Lichteinheit in den Ausnehmungen klemmend zu fixieren. Dabei sollte die Federkraft der am Filterring vorgesehenen Federelemente geringer sein als die Federkraft der am Montagering vorgesehenen Federelemente, so daß der Montagering beim Lösen des Filterhalterrings nicht ebenfalls von der Lichteinheit mit abgezogen wird.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Ausführungsform einer erfindungsgemäßen Einbauleuchte vor der Fixierung an einer Decke in perspektivischer Explosionsansicht und
- Figur 2: die Einbauleuchte aus Figur 1 in Vorderansicht.

In den Figuren 1 und 2 ist eine Einbauleuchte 1 dargestellt, die in eine Öffnung einer nicht dargestellten abgehängten Decke, einer dünnen Wand oder dergleichen eingebaut werden kann. Die Einbauleuchte 1 besitzt einen Leuchtenkörper 2, der in die Deckenöffnung einsetzbar ist und von einer die Lichttechnik enthaltenden Lichteinheit 3 und einem Montagering 4 gebildet wird, die mittels eines Klemmechanismus lösbar miteinander verbunden sind. Konkret umfaßt die Lichteinheit 3 einen Fassungsbügel 5 mit einer umgekehrt U-förmigen Grundform, der an seinem oberen zentralen Bereich eine Lampenfassung 6 für ein nicht dargestelltes, stehendes Leuchtmittel trägt. Unterhalb dieser Lampenfassung 6 ist an den freien Enden des Fassungsbügels 5 ein Reflektor 7 gehalten, der an seiner Oberseite eine Durchgangsöffnung 7a für das Leuchtmittel aufweist. Schließlich ist an der Oberseite des Fassungsbügels 5 ein Stecker 8 für die elektrische Versorgung vorgesehen.

Der Montagering 4 besitzt eine zylindrische Grundform mit einem Innendurchmesser, der so bemessen ist, daß der Reflektor 7 in den Montagering 4 eingreifen und die Lichteinheit 3 durch den Montagering 4 für eine separate Montage/Demontage geführt werden kann, und definiert an seiner Unterseite eine Lichtaustrittsöffnung 9, um welche herum der Montagering 4 eine flanschartig nach außen abragende Verblendung 10 trägt.

Der Außendurchmesser des Montagerings 4 ist oberhalb der Verblendung 10 so gewählt, daß er in eine entsprechende runde Deckenöffnung eingesetzt werden kann, und zur Fixierung des Montagerings 4 an der Decke sind insgesamt zwei elastische Halteelemente 11 einander gegenüberliegend vorgesehen, die jeweils eine Anschlagplatte 12 und ein daran angebrachtes, blattfederartiges zungenelement 13 aufweisen, wobei die zungenelemente 13 im montierten zustand die Wand oder Decke, in welche die Einbauleuchte 1 eingebaut ist, hintergreifen und die Verblendung 10 gegen die Deckenvorderseite ziehen.

In der dargestellten Ausführungsform ist die Einbauleuchte 1 rund ausgebildet. Eine andere Formgebung ist natürlich ebenso möglich. So kann die Einbauleuchte 1 mit Lichteinheit 3 und Montagering 4 auch eine rechteckige, quadratische oder ovale Form haben.

Zur lösbaren Verbindung der Lichteinheit 3 und des Montagerings 4 ist ein Klemmechanismus vorgesehen. Für die Bildung dieses Klemmechanismus sind an den freien Enden des Fassungsbügels 5 außenseitig zwei Gelenkbolzen 14 in koaxialer Anordnung angebracht, die mit zwei korrespondierenden Ausnehmungen 15, die mit 90° Versatz zu den Halteelementen 11 am Montagering 4 ausgebildet und zur Oberseite hin offen sind, eingebracht werden können. Zur klemmenden Fixierung der Gelenkbolzen 14 in den Ausnehmungen 15 sind um die Ausnehmungen 15 herum U-förmige Federelemente 16 mit nach oben gerichteter Öffnung angeordnet, welche beim Einsetzen der Gelenkbolzen 14 in die Ausnehmungen 15 elastisch aufgeweitet werden und die Gelenkbolzen 14 durch ihre elastische Rückstellkraft festklemmen. Die elastische Federkraft ist dabei so gewählt, daß die Lichteinheit 3 gegenüber dem Montagering 4 um die durch die Gelenkbolzen 14 gebildete Schwenkachse X verschwenkt werden kann. Damit wird eine lösbare Klemmverbindung zwischen der Lichteinheit 3 und dem Montagering 4 gebildet, welche eine Schwenkbewegung der Lichteinheit 3 gegenüber dem Montagering 4 um die Achse X zuläßt.

Zu der Einbauleuchte 1 gehört schließlich noch ein Filterhalterring 17, dessen Außendurchmesser so gewählt ist, daß er in den Montagering 4 von dessen Vorderseite her eingeschoben werden kann, und der in gleicher Weise wie der Montagering 4 zu den Gelenkbolzen 14 der Lichteinheit 3 korrespondierende Ausnehmungen 18 und diese umgebende Federelemente 19 aufweist, über welche der Federhalterring 17 lösbar mit den Gelenkbolzen 14 der Lichteinheit 3 verbunden werden kann. wie insbesondere in Figur 2 gut erkennbar ist, weisen die Gelenkbolzen 14 Bereiche unterschiedlichen Durchmessers auf, die den Ausnehmungen 15, 18 des Montagerings 4 und des Filterhalterrings 17 zugeordnet sind, um eine Führung zwischen der Lichteinheit 3 einerseits und dem Montagering 4 und dem Filterhaltering 17 andererseits zu gewährleisten. Dabei ist ein größerer Durchmesser auf die Ausnehmung 15 des Montagerings 4 und ein etwas kleinerer Durchmesser auf die Ausnehmung 18 des Filterhalterrings 17 abgestimmt.

Die erfindungsgemäße Einbauleuchte 1 läßt sich in einfacher Weise durch Zusammenstecken der Komponenten Lichteinheit 3, Montagering 4 und Filterhalterring 17 montieren und in umgekehrter Weise auch wieder demontieren. Durch diese Ausgestaltung wird gewährleistet, daß auch bei in einer Wand, Decke oder dergleichen montierten Einbauleuchten der Montagering 4 und der Filterhalterring 17 separat gegen beispielsweise andersfarbige Bauteile ausgetauscht werden können, ohne daß auch die Lichteinheit 3 demontiert werden müßte. Ebenfalls kann die dargestellte Lichteinheit 3 mit einem stehenden Leuchtmittel in einfacher Weise gegen eine Lichteinheit 3 mit einem liegenden Leuchtmittel ausgetauscht werden, ohne daß der Montagering 4 und der Filterhalterring 17 ersetzt zu werden brauchen. Insbesondere ist es möglich, eine Lichteinheit 3 auszutauschen, ohne den Montagering 4 demontieren zu müssen. Es ist lediglich erforderlich, die Lichteinheit 3 von dem Montagering 4 zu lösen und durch den Montagering 4 aus der Decke zu nehmen. Damit wird ein einfaches und flexibles Umrüsten der Einbauleuchte 1 gewährleistet.

## Patentansprüche

1. Einbauleuchte für den Einbau in eine abgehängte Decke oder dergleichen mit einem Leuchtenkörper (2), der in eine Öffnung der Decke einsetzbar und durch Halteelemente (11) an der Decke fixierbar ist, wobei der Leuchtenkörper (2) eine Lichtaustrittsöffnung (9) definiert und eine Lampenfassung (6) für ein Leuchtmittel trägt und wobei der Leuchtenkörper (2) einen Montagering (4), der um die Lichtaustrittsöffnung (9) herum eine nach außen abragende Verblendung (10) aufweist und die Halteelemente (11) trägt, und weiterhin eine die Lampenfassung (6) tragende Lichteinheit (3) aufweist und der Montagering (4) und die Lichteinheit (3) lösbar miteinander verbunden sind, **dadurch gekennzeichnet, daß** der Montagering (4) und die Lichteinheit (3) durch einen Klemmechanismus miteinander lösbar verbunden sind, wobei der Klemmechanismus wenigstens zwei an der Lichteinheit (3) angeordnete Ansatzelemente (14) umfaßt, die mit korrespondierenden Ausnehmungen (15), welche an dem Montagering (4) angeordnet und zur Oberseite des Montagerings hin offen sind, in Eingriff bringbar sind, wobei U-förmige Federelemente (16) mit nach oben gerichteter Öffnung an dem Montagering (4) um die Ausnehmungen (15) herum vorgesehen sind, welche beim Einsetzen der Ansatzelemente (14) in die Ausnehmungen (15) elastisch aufgeweitet werden und die Ansatzelemente (14) durch ihre elastische Rückstellkraft festklemmen, so daß der Montagering (4) und die Lichteinheit (3) auch bei montierter Einbauleuchte (1) voneinander gelöst werden können.

2. Einbauleuchte nach Anspruch 1, **dadurch gekennzeichnet, daß** die Ansatzelemente als Gelenkbolzen (14) ausgebildet sind, die eine in den Ausnehmungen (15) des Montagerings (4) gelagerte Schwenkachse (X) definieren, um welche die Lichteinheit (3) gegenüber dem Montagering (4) verschwenkbar ist.

3. Einbauleuchte nach einem der Ansprüche 1 oder 2, **dadurch gekennzeichnet, daß** ein Filterhalterring (17) vorgesehen ist, welcher in den Montagering (4) einschiebbar ist und an der Lichteinheit (3) mittels eines Klemmechanismus lösbar fixiert werden kann.

4. Einbauleuchte nach Anspruch 3, **dadurch gekennzeichnet, daß** der Filterhalterring (17) den Ansatzelementen (14) der Lichteinheit (3) entsprechende, nach oben offene Ausnehmungen (18) aufweist und an dem Filterring (17) um die Ausnehmungen (18) herum U-förmige Federelemente (19) mit nach oben gerichteter Öffnung angeordnet sind, welche beim Einsetzen der Ansetzelemente (14) in die Ausnehmungen (18) elastisch aufgeweitet werden und die Ansatzelemente (14) durch ihre elastische Rückstellkraft festklemmen.

5. Einbauleuchte nach den Anspruch 4, **dadurch gekennzeichnet, daß** die Federkraft der am Filterring (17) vorgesehenen Federelemente (19) geringer ist als die Federkraft der am Montagering (4) vorgesehenen Federelemente (16).

6. Einbauleuchte nach einem der Ansprüche 3 bis 5, **dadurch gekennzeichnet, daß** die Ausnehmungen (18) in dem Filterring (17) so ausgebildet sind, daß als Gelenkbolzen (14) ausgebildete Ansatzelemente darin schwenkend bewegbar sind.

7. Einbauleuchte nach einem der vorherigen Ansprüche, **dadurch gekennzeichnet, daß** die Lichteinheit (3) einen Reflektor (7) umfaßt.

8. Einbauleuchte nach einem der vorherigen Ansprüche, **dadurch gekennzeichnet, daß** die Lichteinheit (3) einen Fassungsbügel (5) aufweist, an welchem die Lampenfassung (6) für das Leuchtmittel angebracht ist und der insbesondere auch den Reflektor (7) trägt.

## Claims

1. A recessed light for integrating into a suspended ceiling or similar, comprising a lighting body (2) which can be inserted into an opening in the ceiling and can be fitted to the ceiling by means of holding elements (11), the lighting body (2) defining a light outlet opening (9) and supporting a light mount (6) for an illuminant, and the lighting body (2) supporting a fitting ring (4), which has an outwardly projecting facing (10) around the light outlet opening (9), and the holding elements (11), and which furthermore has a light unit (3) supporting the light mount (6) and the fitting ring (4) and the light unit (3) are releaseably connected to one another, **characterised in that** the fitting ring (4) and the light unit (3) are releaseably connected to one another by means of a clamping mechanism, the clamping mechanism comprising at least two shoulder elements (14) disposed on the light unit (3) and which can be engaged with corresponding recesses (15) which are disposed on the fitting ring (4) and are open to the upper side of the fitting ring, U-shaped spring elements (16) with an upwardly directed opening on the fitting ring (4) being provided around the recesses (15), which, when the shoulder elements (14) are inserted into the recesses (15), are elastically expanded (15) and securely clamp the shoulder elements (14) by means of their elastic reset force, so that the fitting ring (4) and the light unit (3) can also be released from one another, even when the recessed light (1) is fitted.

2. The recessed light according to Claim 1, **characterised in that** the shoulder elements are in the form of joint bolts (14) which define an axis of rotation (X) mounted in the recesses (15) of the fixing ring (4) around which the light unit (3) is rotatable relative to the fixing ring (4).

3. The recessed light according to either of Claims 1 or 2, **characterised in that** a filter holder ring (17) is provided which can be pushed into the fitting ring (4) and can be releaseably fitted to the light unit (3) by means of a clamping mechanism.

4. The recessed light according to Claim 3, **characterised in that** the filter holder ring (17) has upwardly open recesses (18) corresponding to the shoulder elements (14) of the light unit (3) and U-shaped spring elements (19) with an upwardly directed opening disposed on the filter ring (17) around the recesses (18) which are elastically expanded when the shoulder elements (14) are inserted into the recesses (18), and securely clamp the shoulder elements (14) by means of their elastic reset force.

5. The recessed light according to Claim 4, **characterised in that** the spring force of the spring elements (19) provided on the filter ring (17) is less than the spring force of the spring elements (16) provided on the fitting ring (4).

6. The recessed light according to any of Claims 3 to 5, **characterised in that** the recesses (18) in the filter ring (17) are designed such that shoulder elements in the form of joint bolts (14) are rotatably movable therein.

7. The recessed light according to any of the preceding claims, **characterised in that** the light unit (3) comprises a reflector (7).

8. The recessed light according to any of the preceding claims, **characterised in that** the light unit (3) has a mounting bracket (5) onto which the light mount (6) for the illuminant is attached, and which in particular also supports the reflector (7).

## Revendications

1. Lampe encastrable pour le montage dans un plafond suspendu ou quelque chose de similaire avec un corps de lampe (2), qui peut être introduit dans une ouverture du plafond et fixé au moyens d'éléments de maintien (11) au plafond ; où le corps de lampe (2) définit une ouverture de sortie de lumière (9) et porte un support de lampe (6) pour un moyen d'éclairage et où le corps de lampe (2) comporte un anneau de montage (4) qui présente autour de l'ouverture de sortie de lumière (9) un écran (10) faisant saillie vers l'extérieur et lequel anneau porte les éléments de maintien (11), et lequel corps de lampe comportant, en outre, une unité de lumière (3) portant le support de lampe (6) et l'anneau de montage (4) et l'unité de lumière (3) étant liés de façon mobile l'un à l'autre, **caractérisé en ce que** l'anneau de montage (4) et l'unité de lumière (3) sont liés de façon mobile l'un à l'autre au moyen d'un mécanisme de serrage, le mécanisme de serrage comportant au moins deux éléments de raccordement (14) disposés sur l'unité de lumière (3), lesquels éléments de raccordement pouvant s'engrener avec des évidements (15) correspondants qui sont disposés sur l'anneau de montage (4) et sont ouverts vers le côté supérieur de l'anneau de montage, où des éléments élastiques (16) en forme de U sont prévus avec une ouverture orientée vers le haut sur l'anneau de montage (4) autour des évidements (15), lesquels évidements s'élargissent de façon élastique lors de l'introduction des éléments de raccordement (14) dans les évidements (15) et serrent les éléments de raccordement (14) au moyen de leur force de rappel élastique, de manière à ce que l'anneau de montage (4) et l'unité de lumière (3) puissent être séparés l'un de l'autre même lorsque la lampe encastrable (1) est montée.

2. Lampe encastrable selon la revendication 1, **caractérisée en ce que** les éléments de raccordement sont réalisés en tant que boulons articulés (14), lesquels boulons définissent un axe de pivotement (x) logé dans les évidements (15) de l'anneau de montage (4), autour duquel axe , l'unité de lumière (3) peut être pivotée par rapport à l'anneau de montage (4).

3. Lampe encastrable selon une des revendications 1 ou 2, **caractérisée en ce qu'**un anneau de maintien de filtre (17) est prévu, lequel anneau peut être introduit dans l'anneau de montage (4) et peut être fixé à l'unité de lumière (3) de façon mobile au moyen d'un mécanisme de serrage.

4. Lampe encastrable selon la revendication 3, **caractérisée en ce que** l'anneau de maintien de filtre (17) comporte des évidements (18) ouverts vers le haut correspondants aux éléments de raccordement (14) de l'unité de lumière (3), et **en ce que** des éléments élastiques (19) en forme de U avec une ouverture orientée vers le haut, sont disposés sur l'anneau de filtre (17) autour des évidements (18), lesquels éléments sont élargis de façon élastique lors de l'introduction des éléments de raccordement (14) dans les évidements (18) et lesquels éléments élastiques serrent les éléments de raccordement (14) au moyen de leur force de rappel élastique.

5. Lampe encastrable selon la revendication 4, **caractérisée en ce que** la force élastique des éléments élastiques (19) prévus sur l'anneau de filtre (17) est inférieure à la force élastique des éléments élastiques (16) prévus sur l'anneau de montage (4).

6. Lampe encastrable selon une des revendications 3 à 5, **caractérisée en ce que** les évidements (18) dans l'anneau de filtre (17) sont réalisés de manière à ce que des éléments de raccordement réalisés en tant que boulons articulés (14) puissent être pivotés dans les évidements.

7. Lampe encastrable selon une des revendications précédentes, **caractérisée en ce que** l'unité de lumière (3) comporte un réflecteur (7).

8. Lampe encastrable selon une des revendications précédentes, **caractérisée en ce que** l'unité de lumière (3) comporte une patte de support (5) sur laquelle est fixé le support de lampe (6) destiné au moyen d'éclairage et laquelle patte porte, notamment, également le réflecteur (7).
